# EUROPÄISCHE PATENTSCHRIFT

(11) **EP 2 708 325 B1**
(45) Veröffentlichungstag und Bekanntmachung des Hinweises auf die Patenterteilung: **27.05.2015**
(21) Anmeldenummer: 13183628.0
(22) Anmeldetag: 10.09.2013
(51) Int. Cl.: B24B 27/00, B24B 7/04

(54) **Vorrichtung zum Bearbeiten von Werkstücken mit integrierter Werkzeug-Abrichteinheit**
Device for machining workpieces with integrated tool alignment unit
Dispositif d'usinage de pièces doté d'une unité de dressage d'outil intégrée

(30) Priorität: 14.09.2012 DE 102012108628
(43) Veröffentlichungstag der Anmeldung: 19.03.2014
(73) Patentinhaber: Thielenhaus Technologies GmbH, 42285 Wuppertal (DE)
(72) Erfinder: Schmitz, Thomas, 42949 Wermelskirchen (DE); Lupp, Martin, 45144 Essen (DE)
(74) Vertreter: Müller, Karl-Ernst

(56) Entgegenhaltungen:
- DE-A1- 1 552 762
- DE-A1- 10 016 897
- JP-A- 2012 011 510

## Beschreibung

Die Erfindung betrifft eine Vorrichtung zum Bearbeiten von Werkstücken mit mindestens zwei Bearbeitungsstationen und mit einem drehbar gelagerten Rundtisch, wobei an dem Rundtisch mindestens zwei Spannvorrichtungen zum Einspannen je eines Werkstückes angeordnet sind und die eingespannten Werkstücke durch eine Drehbewegung des Rundtisches in die Bearbeitungsbereiche der Bearbeitungsstationen transportierbar sind.

Eine Vorrichtung der vorgenannten Art ist in der DE 100 16 897 A1 beschrieben. Der technische Hintergrund der bekannten Vorrichtung besteht darin, dass in einer Drehposition des Rundtisches mehrere Werkstücke gleichzeitig in den Bearbeitungsstationen der Vorrichtung bearbeitbar sind. Soweit auf derartigen Vorrichtungen in der Regel eine Finishbearbeitung, insbesondere durch Honen oder Feinschleifen zur Beseitigung von Maßabweichungen und Unrundheiten eines Werkstücks bzw. Erzeugung einer glatten Oberfläche erfolgt, kommen als Finishwerkzeuge beispielsweise rotierende Topfscheiben, Honsteine und dergleichen zur Anwendung.

Soweit die eingesetzten Finishwerkzeuge in Abhängigkeit von dem an ihnen während der Bearbeitungszeit eintretenden Verschleiß eine Abrichtung durch ein geeignetes Abrichtwerkzeug bedürfen, um die Bearbeitungsqualität des entsprechenden Finishwerkzeuges aufrechtzuerhalten, ist mit der bekannten Vorrichtung noch der Nachteil verbunden, dass die an den Bearbeitungsstationen eingebauten Finishwerkzeuge zum Durchführen des Abrichtens aus der Vorrichtung ausgebaut und anschließend wieder eingebaut werden müssen. Diese Vorgehensweise ist zeitaufwendig und kann außerdem wegen des Aus- und Einbaus zu Ungenauigkeiten in der Positionierung des Finishwerkzeuges bezüglich des auf dem Rundtisch eingespannten Werkstücks führen.

Der Erfindung liegt daher die Aufgabe zugrunde, eine Vorrichtung mit den eingangs genannten Merkmalen derart zu verbessern, dass der Zeitaufwand für das Abrichten der eingesetzten Finishwerkzeuge verringert ist.

Die Lösung dieser Aufgabe wird mit einer Vorrichtung gemäß Anspruch 1 erzielt. Vorteilhafte Ausgestaltungen und Weiterbildungen der Erfindung sind den abhängigen Patentansprüchen, welche dieser Beschreibung nachgestellt sind, zu entnehmen.

Die Erfindung sieht in ihrem Grundgedanken vor, dass an dem Rundtisch zwischen zwei Spannvorrichtungen wenigstens eine, einen Antrieb für ein Abrichtwerkzeug aufweisende Abrichteinheit für ein an einer Bearbeitungsstation angebrachtes Finishwerkzeug angeordnet ist, welche durch Drehung des Rundtisches in jede einer Bearbeitungsstation mit einem daran angeordneten, von dem eingesetzten Abrichtwerkzeug abzurichtenden Finishwerkzeug zugeordnete Abrichtposition überführbar ist, und dass an der Vorrichtung ortsfest eine zentrale Versorgungsstation für ein dem Antrieb der Abrichteinheit zuzuleitendes Fluid angeordnet und an dem Rundtisch eine Mehrzahl von untereinander durch eine sich längs des Umfanges des Rundtisches erstreckende Versorgungsleitung verbundenen Übernahmestationen für das Fluid angeordnet ist derart, dass in jeder von der Abrichteinheit eingenommenen Abrichtposition eine der Übernahmestationen an die zentrale Versorgungsstation angekoppelt ist, wobei die Abrichteinheit mit einer der Übernahmestationen oder der Versorgungsleitung verbunden ist.

Mit der Erfindung ist der Vorteil verbunden, dass ein Aus- bzw. Wiedereinbau der Finishwerkzeuge vermieden ist, da die Finishwerkzeuge in ihrer in der zugehörigen Bearbeitungsstation eingebauten Position abgerichtet werden können, weil die entsprechende Abrichteinheit auf dem Rundtisch angebracht ist und durch dessen Drehung unterschiedlichen Bearbeitungsstationen mit den daran angeordneten Finishwerkzeugen zugeordnet werden kann, so dass das Abrichtwerkzeug in der jeweiligen Abrichtposition in einen Kontakt mit dem jeweils abzurichtenden Finishwerkzeug gebracht ist. Dabei kann das Finishwerkzeug aufgrund der in der jeweiligen Bearbeitungsstation verwirklichten Bewegungsmöglichkeit in einer vertikalen Anstellachse wie auch in einer radial ausgerichteten Zustellachse unterschiedliche Positionen zu dem über den dem Abrichtwerkzeug zugeordneten Antrieb vorzugsweise in Rotation versetzten Abrichtwerkzeug gebracht werden.

Soweit der Antrieb für das Abrichtwerkzeug üblicherweise von einem Fluid, vorzugsweise Druckluft, beaufschlagt ist, besteht ein besonderer Gesichtspunkt der Erfindung darin, die Fluidversorgung der Abrichteinheit in allen einstellbaren Abrichtpositionen sicherzustellen. Hierzu ist an der Vorrichtung einerseits ortsfest eine zentrale Versorgungsstation für das Fluid angeordnet und andererseits ist an dem Rundtisch eine Mehrzahl von untereinander durch eine sich in Umfangsrichtung des Rundtisches erstreckende Versorgungsleitung verbundenen Übernahmestationen für das Fluid angeordnet, die in der jeweiligen, auf die Abrichtung des gewünschten Finishwerkzeuges abgestimmten Drehstellung des Rundtisches sich automatisch an die ortsfeste zentrale Versorgungsstation ankuppeln. Da die Abrichteinheit ihrerseits an eine Übernahmestation oder die Versorgungsleitung angeschlossen ist, steht das von der zentralen Versorgungsstation über die jeweils angekoppelte Übernahmestation in die Versorgungsleitung eingespeiste Fluid an der Abrichteinheit als Antriebsmedium zur Verfügung. Aus einer derartigen Anordnung ergibt sich, dass eine Absperrung des Fluidstroms in ungekuppeltem Zustand im Bereich der zentralen Versorgungsstation erfolgt, während der Strömungsweg für das Fluid durch das Einkuppeln von zentraler Versorgungsstation und zugeordneter Übernahmestation erfolgt.

Soweit in einer gattungsgemäßen Vorrichtung unterschiedliche Finishwerkzeuge eingesetzt sein können, die jeweils auch den Einsatz unterschiedlicher Abrichtwerkzeuge bedingen, schließt die Erfindung auch den Gedanken ein, mehr als eine Abrichteinheit mit einem zugeordneten Abrichtwerkzeug auf dem Rundtisch anzuordnen. Auch eine derartige weitere Abrichteinheit kann an eine Übernahmestation oder die Versorgungsleitung angeschlossen sein, wobei in diesem Fall zwischen die Abrichteinheit und die Übernahmestation bzw. die Versorgungsleitung ein Steuerventil geschaltet sein muss, um die unterschiedlichen Abrichteinheiten in jeder Drehstellung des Rundtisches jeweils getrennt oder auch gemeinsam ansteuern zu können.

Nach einem Ausführungsbeispiel der Erfindung kann vorgesehen sein, dass die ortsfeste zentrale Versorgungsstation an einem vom Rundtisch umschlossenen Abschnitt einer den Rundtisch tragenden Vorrichtungssäule angeordnet ist derart, dass die Kopplung zwischen der zentralen Versorgungsstation und den auf dem Rundtisch angeordneten Übernahmestationen oberhalb der Ebene des Rundtisches erfolgt.

In einer alternativen Ausführungsform der Erfindung kann vorgesehen sein, dass die ortsfeste zentrale Versorgungsstation an einem an einer den Rundtisch tragenden Vorrichtungssäule angebrachten, radial bis unter den Rundtisch vorstehenden Arm angeordnet ist und die Kopplung zwischen der zentralen Versorgungsstation und den auf dem Rundtisch angeordneten Übernahmestationen durch die Ebene des Rundtisches hindurch erfolgt.

Soweit beispielsweise bei dem Abrichten eines Honsteins als Finishwerkzeug eine feststehende Abrichtposition der Abrichteinheit ausreichend ist, wobei für das Abrichten die Bewegungsmöglichkeiten des Honsteins in der vertikalen Anstellachse und in der radialen Zustellachse nutzbar und ausreichend sind, ist es für das Abrichten der Bearbeitungsfläche einer Topfscheibe zweckmäßig, auch eine zusätzliche Bewegung der Abrichteinheit in der Umfangsrichtung des Rundtisches vorzusehen. Dies ist beispielsweise dadurch darstellbar, dass der Rundtisch vorzugsweise in seinen beiden Drehrichtungen jeweils um einen vorgegebenen, begrenzten Drehwinkel gedreht wird. Um auch bei einem derartigen Bewegungsablauf die Versorgung der Abrichteinheit mit Antriebsfluid sicherzustellen, kann nach einem Ausführungsbeispiel der Erfindung vorgesehen sein, dass die Kopplung zwischen zentraler Versorgungsstation und jeder Übernahmestation derart ausgebildet ist, dass in angekoppeltem Zustand eine Relativdrehung des Rundtisches zu der zentralen Versorgungsstation über einen vorgegebenen, begrenzten Drehwinkel möglich ist.

Hierzu kann im Einzelnen vorgesehen sein, dass in der zentralen Versorgungsstation und den Übernahmenstationen jeweils ein miteinander koppelbarer Leitungsstutzen angeordnet ist, wobei die Leitungsstutzen jeweils mit einem dem Drehwinkel entsprechenden Bewegungsweg in der zentralen Versorgungsstation und in den Übernahmestationen beweglich angeordnet sind.

Insbesondere soweit wenigstens eine der Bearbeitungsstationen mit einer in Rotation zu versetzenden Topfscheibe als Finishwerkzeug bestückt ist, ergibt sich ein zusätzliches Problem dadurch, dass bei einer neuen, ungebrauchten Topfscheibe, ggfs. aber auch bei einer neu abgerichteten Topfscheibe ein erstmaliges Einschleifen von deren Bearbeitungsfläche wünschenswert ist, um eine Anpassung der Schleifkontur der Bearbeitungsfläche der Topfscheibe an die zu bearbeitende Werkstückfläche zu beschleunigen. Hierzu kann nach einem Ausführungsbeispiel der Erfindung vorgesehen sein, dass zusätzlich zu der einen Antrieb für das Abrichtwerkzeug aufweisenden Abrichteinheit an dem Rundtisch ein auf dem Rundtisch aufstehender Dorn angeordnet ist, der an seinem oberen freien Ende eine Abrichtfläche für die der Oberfläche des Rundtisches gegenüberliegende Bearbeitungsfläche der Topfscheibe aufweist und durch Drehung des Rundtisches in eine Abrichtposition für jede an einer der Bearbeitungsstationen eingesetzte Topfscheibe bringbar ist. Durch die Bewegung der Topfscheibe in der vertikalen Anstellachse sowie in der radialen Zustellachse einerseits und die Drehung des Rundtisches, vorzugsweise in dessen beiden Drehrichtungen, andererseits kann durch den Kontakt der unteren Bearbeitungsfläche der Topfscheibe mit der Abrichtfläche des Dorns die gewünschte Schleifkontur hergestellt werden.

Soweit es aus der DE 10 2006 019 135 A1 zusätzlich bekannt ist, ein Verfahren zur Verschleißkompensation bei der Finishbearbeitung von Werkstücken einzusetzen, welches auf der Anordnung einer von dem Finishwerkzeug anzufahrenden Referenzfläche beruht, ist es nach einem Ausführungsbeispiel der Erfindung zweckmäßig, eine an dem Dorn zur Verfügung stehende Fläche als Referenzfläche zu nutzen, da die Abmessungen des Dorns und damit die Lage einer derartigen Referenzfläche bekannt sind und sich während der Betriebszeit der Vorrichtung nicht ändern. Insofern ist es nach einem Ausführungsbeispiel der Erfindung vorgesehen, dass der Dorn an seinem oberen freien Ende zusätzlich zur Abrichtfläche eine davon räumlich abgesetzte Referenzfläche zur Erfassung des an der Topfscheibe über deren Einsatzzeit eintretenden Verschleißes aufweist. Die Durchführung des Verfahrens im Einzelnen ist dabei nicht Gegenstand der vorliegenden Erfindung; insoweit wird auf die Offenbarung der DE 10 2006 019 135 A1 verwiesen.

Ergänzend kann nach Ausführungsbeispielen der Erfindung vorgesehen sein, dass das obere freie Ende des Dorns gestuft mit einer einen geringeren Durchmesser als der Durchmesser des Dorns aufweisenden aufstehenden Stufe ausgebildet ist, an deren Oberfläche die Abrichtfläche für das Abrichten der Bearbeitungsfläche der Topfscheibe ausgebildet ist, und dass die Referenzfläche an der die die Abrichtfläche tragenden Stufe umschließenden Oberfläche des Dorns angeordnet ist.

In der Zeichnung sind Ausführungsbeispiele der Erfindung wiedergegeben, welche nachstehend beschrieben sind. Es zeigen:
- Fig. 1: eine Vorrichtung zum Bearbeiten von Werkstücken in einer ausschnittsweisen Darstellung ihres Rundtisches mit einer Spannvorrichtung und einer Abrichteinheit während der Bearbeitung eines Werkstückes mit einem Innenschleifstift als Finishwerkzeug in einer Perspektivansicht,
- Fig. 2: den Gegenstand der Figur 1 während der Abrichtung des Innenschleifstiftes mittels eines an der Abrichteinheit angeordneten Abrichtwerkzeuges,
- Fig. 3: eine Vorrichtung ähnlich der Darstellung in Figur 1 mit einem zusätzlichen Dorn zur Abrichtung einer als Finishwerkzeug eingesetzten Topfscheibe während der Bearbeitung eines Werkstückes mit der Topfscheibe,
- Fig. 4: den Gegenstand der Figur 3 während des Einschleifens der Topfscheibe an einem eine Abrichtfläche aufweisenden Dorn,
- Fig. 5: den Gegenstand der Figur 4 während des Aufsetzens der Topfscheibe auf eine an dem Dorn zusätzlich angeordnete Referenzfläche zur Durchführung eines Verfahrens zur Verschleißkompensation der Topfscheibe.

In der Zeichnung ist eine Vorrichtung zum Bearbeiten von Werkstücken mit einer Mehrzahl von Bearbeitungsstationen und mit einem drehbar gelagerten Rundtisch nur ausschnittsweise dargestellt, soweit dies für das Verständnis der Erfindung erforderlich ist. Eine prinzipielle Darstellung ist beispielsweise der gattungsbildenden DE 100 16 897 A1 zu entnehmen.

Bei dem dargestellten Ausführungsbeispiel ist der in beiden Drehrichtungen drehbare Rundtisch 11 von einer zentralen Vorrichtungssäule 10 getragen, an welcher im Einzelnen nicht dargestellte Bearbeitungsstationen mit daran gehalterten Finishwerkzeugen angeordnet sind.

Auf dem Rundtisch 11 ist entsprechend eine Mehrzahl von Spannvorrichtungen 12 angeordnet, wobei in den Figuren jeweils nur eine Spannvorrichtung 12 vollständig dargestellt ist, während bezüglich weiterer Spannvorrichtungen jeweils nur eine auf dem Rundtisch 11 angeordnete Grundplatte 12a für eine darauf zu befestigende Spannvorrichtung dargestellt ist.

Bei dem in Figur 1 dargestellten Ausführungsbeispiel ist in der Spannvorrichtung 12 ein Werkstück 13 eingespannt, welches von einem als Finishwerkzeug eingesetzten Innenschleifstift 14 bearbeitet wird, wobei der Innenschleifstift 14 von einer im Einzelnen nicht dargestellten, von der Vorrichtungssäule 10 getragenen Bearbeitungsstation gehalten ist. Dabei kann der Innenschleifstift 14 in der vertikalen Achse eine Anstellbewegung und in einer radial zum Rundtisch 11 verlaufenden Achse eine Zustellbewegung ausführen.

Auf dem Rundtisch 11 ist zusätzlich zu den Spannvorrichtungen 12 eine Abrichteinheit 16 angeordnet, die ein Abrichtwerkzeug 17 in Form einer horizontalen Scheibe trägt, die mittels eines an der Abrichteinheit 16 angeordneten Druckluftantriebes 18 in Drehung versetzbar ist.

Zur Versorgung der Abrichteinheit mit Druckluft ist an der Vorrichtungssäule 10 eine zentrale Versorgungsstation 20 angeordnet, die eine radial verschiebbare Kupplungsplatte 21 mit einem darin angeordneten Leitungsstutzen 22 aufweist. Entsprechend sind an der Innenseite des Rundtisches 11 Übernahmestationen 23a, 23b und 23c angeordnet, die untereinander mittels einer Versorgungsleitung 24 verbunden sind. Der Antrieb 18 der Abrichteinheit 16 ist mittels einer Verbindungsleitung 25 mit der Versorgungsleitung 24 verbunden. Dabei sind die einzelnen Übernahmestationen 23 an dem Rundtisch 11 so angeordnet, dass bei dem nachfolgend noch zu beschreibenden Bewegungsablauf in jeder von der Abrichteinheit 16 einzunehmenden Abrichtposition eine Übernahmestation 23a, 23b oder 23c so vor der zentralen Versorgungsstation 20 steht, dass durch ein Ausfahren von deren Kupplungsplatte 21 mit Leitungsstutzen 22 dieser Leitungsstutzen 22 in einen in der Übernahmestation 23 angeordneten, nicht weiter dargestellten Leitungsstutzen einfahrbar ist, so dass eine Leitungsverbindung zwischen der zentralen Versorgungsstation 20 und der Versorgungsleitung 24 hergestellt ist. Damit steht die an der zentralen Versorgungsstation 20 anstehende Druckluft im Kupplungszustand von zentraler Versorgungsstation 20 und zugeordneter Übernahmestation 23a, 23b oder 23c über die Versorgungsleitung 24 und die Verbindungsleitung 25 am Antrieb 18 der Abrichteinheit 16 zur Verfügung, so dass das Abrichtwerkzeug 17 in Funktion treten kann.

Soweit in Figur 1 die Bearbeitungsstellung des Rundtisches 11 mit der das Werkstück 13 tragenden Spannvorrichtung 12 im Verhältnis zu dem Innenschleifstift 14 als Finishwerkzeug dargestellt ist, ist erkennbar, dass die Abrichteinheit 16 in Umfangsrichtung versetzt zu der Spannvorrichtung 12 steht. Entsprechend ist auch ein Versatz in Umfangsrichtung zwischen der mittleren Übernahmestation 23b und der zentralen Versorgungsstation 20 gegeben. Es versteht sich, dass in dieser Stellung eine Sperrung des Druckluftsaustritts an der zentralen Versorgungsstation 20 verwirklicht sein muss.

Aus Figur 2 ist nunmehr die in Abhängigkeit von dem eingetretenen Verschleiß von Zeit zu Zeit erforderliche Abrichtung des als Finishwerkzeug eingesetzten Innenschleifstiftes 14 ersichtlich. Hierzu ist nunmehr durch Drehung des Rundtisches 11 im Uhrzeigersinn die Abrichteinheit 16 in eine Position gebracht, in welcher eine als Abrichtwerkzeug 17 eingesetzte Abrichtscheibe an dem äußeren Umfang des Innenschleifstiftes 14 anliegt, so dass durch eine Drehung des Abrichtwerkzeuges 17 das Abrichten des Innenschleifstiftes 14 erfolgen kann. Es ist erkennbar, dass in dieser, dem Innenschleifstift 14 zugeordneten Abrichtposition die

Übernahmestation 23b vor der zentralen Versorgungsstation 20 liegt, so dass durch das radiale Ausfahren der Kupplungsplatte 21 die Leitungsverbindung zwischen der zentralen Versorgungsstation 20 und der Versorgungsleitung 24 über die Übernahmestation 23b hergestellt ist. Somit steht die herangeführte Druckluft an der Abrichteinheit 16 zur Verfügung.

Nach Ende des Abrichtvorganges wird die Abrichteinheit 16 durch Drehung des Rundtisches 11 in eine von dem Innenschleifstift 14 abgesetzte Position verfahren; hierzu wird die Kupplung zwischen zentraler Versorgungsstation 20 und Übernahmestation 23b aufgehoben, so dass sich die Übernahmestation 23b von der zentralen Versorgungsstation 20 wegbewegen kann.

Es ist einsichtig, dass die Abrichteinheit 16 durch eine Weiterdrehung des Rundtisches 11 in jede andere, einer anderen Bearbeitungsstation zugeordnete Abrichtposition verfahren werden kann, wobei die einzelnen Übernahmestationen 23a, 23b, 23b jeweils so auf dem Rundtisch 11 angeordnet sind, dass in jeder Abrichtposition der Abrichteinheit 16 eine Kopplung der zentralen Versorgungsstation 20 mit einer jeweils zugeordneten Übernahmestation 23 gegeben ist.

Über die vorstehend beschriebene auf dem Rundtisch integrierte Abrichtmöglichkeit mit jeweils an der Abrichteinheit 16 in Anpassung an die eingesetzten Finishwerkzeuge eingesetzten Abrichtwerkzeugen 17 hinaus ist in den Figuren 3 bis 5 eine zusätzliche Abrichtfunktion für eine als Finishwerkzeug eingesetzte Topfscheibe dargestellt, die zusätzlich zu der in den Figuren 1 und 2 dargestellten und entsprechend beschriebenen Abrichteinheit 16 eingesetzt werden kann, jedoch nicht notwendigerweise eingesetzt werden muss.

Bei einer derartigen Topfscheibe besteht nämlich das Problem, dass bei einer neuen, ungebrauchten Topfscheibe wie auch bei einer neu abgerichteten Topfscheibe ein erstmaliges Einschleifen von deren Bearbeitungsfläche wünschenswert ist, um eine Anpassung der Schleifkontur der Bearbeitungsfläche der Topfscheibe an die zu bearbeitende Werkstückfläche zu beschleunigen. Hierzu ergibt sich aus Figur 3 zunächst die Bearbeitungssituation eines in einer Spannvorrichtung 12 eingespannten Werkstückes 13 mittels einer an einer nicht weiter dargestellten Bearbeitungsstation gehalterten Topfscheibe 27, die mit einer unteren, der Oberfläche des Rundtisches 11 gegenüberliegenden Bearbeitungsfläche 28 die Oberfläche des Werkstückes 13 finished. Um das erstmalige Einschleifen der Bearbeitungsfläche 28 der Topfscheibe 27 durchzuführen, ist auf dem Rundtisch 11 ein Dorn 30 mit zunächst einer Abrichtfläche 32 angeordnet.

Wie sich aus Figur 4 ergibt, wird der Dorn 30 wiederum durch Drehung des Rundtisches 11 in eine Position gebracht, in welcher die an dem Dorn 30 ausgebildete Abrichtfläche 32 auf die untere Bearbeitungsfläche 28 der Topfscheibe 27 einwirken kann. Dabei ist die Abrichtfläche 32 an der Oberfläche einer an dem oberen freien Ende des Dorns 30 ausgebildeten Stufe 31 ausgebildet, die einen geringeren Durchmesser als der Durchmesser des Dorns aufweist. Soweit der Dorn 30 mit Abrichtfläche 32 auf dem Rundtisch 11 feststehend angeordnet ist, wird durch die Bewegung der Topfscheibe 27 in deren vertikaler Anstellachse sowie deren radialer Zustellachse einerseits und durch eine Drehung des Rundtisches 11, auch in dessen beiden Drehrichtungen, andererseits die Bearbeitungsfläche 28 der Topfscheibe 27 abgerichtet.

Bei dem in den Figuren 3 bis 5 dargestellten Ausführungsbeispiel ermöglicht der Dorn 30 zusätzlich die Ausführung eines in der DE 10 2006 019 135 A1 beschriebenen Verfahrens zur Verschleißkompensation bei der Finishbearbeitung von Werkstücken, welches auf der Anordnung einer von dem Finishwerkzeug anzufahrenden Referenzfläche beruht. Aufgrund der bekannten Ausgangsabmessungen der Topfscheibe einerseits und der genauen Lage der Referenzfläche andererseits, kann während des anfänglichen Abrichtens wie auch während der Einsatzzeit der Topfscheibe 27 deren jeweiliger Verschleißzustand dadurch festgestellt werden, dass die Topfscheibe in Anlage an der Referenzfläche gebracht und der jeweils von der Topfscheibe durchschrittene Weg als Maß für den eingetretenen Verschleiß bestimmt wird. Das Verfahren im Einzelnen ist in der DE 10 2006 019 135 A1 beschrieben und insoweit nicht Gegenstand der vorliegenden Erfindung, so dass auf eine weitere Erläuterung des Verfahrens selbst verzichtet ist.

Bei dem dargestellten Ausführungsbeispiel ist der für eine anfängliche Abrichtfunktion vorgesehene Dorn 30 nun aber zusätzlich auch für die Durchführung des vorgenannten Verfahrens eingerichtet, indem an dem Dorn 30 eine Referenzfläche 35 ausgebildet ist, die von der Oberfläche eines auf der die Stufe 31 umgebenden Oberfläche 33 des Dorns 30 angebrachten Absatzes 34 definiert ist. Insofern zeigt Figur 5 die Situation des Aufsetzens der Topfscheibe 27 mit ihrer Bearbeitungsfläche 28 auf die an dem Dorn 30 ausgebildete Referenzfläche 35. Auch hierbei versteht sich, dass jeweils durch Drehung des Rundtisches 11 der Dorn 30 mit Referenzfläche 35 in diejenige Position verfahren werden kann, in welcher durch Absenken der Topfscheibe 27 in deren vertikaler Anstellrichtung das Aufliegen der Topfscheibe 27 auf der Referenzfläche 35 herstellbar ist.

## Patentansprüche

1. Vorrichtung zum Bearbeiten von Werkstücken (13) mit mindestens zwei Bearbeitungsstationen und mit einem drehbar gelagerten Rundtisch (11), wobei an dem Rundtisch (11) mindestens zwei Spannvorrichtungen (12) zum Einspannen je eines Werkstückes (13) angeordnet sind und die eingespannten Werkstücke (13) durch eine Drehbewegung des Rundtisches (11) in die Bearbeitungsbereiche der Bearbeitungsstationen transportierbar sind, **dadurch gekennzeichnet, dass** an dem Rundtisch (11) zwischen zwei Spannvorrichtungen (12) wenigstens eine, einen Antrieb (18) für ein Abrichtwerkzeug (17) aufweisende Abrichteinheit (16) für ein an einer Bearbeitungsstation angebrachtes Finishwerkzeug (14, 27) angeordnet ist, welche durch Drehung des Rundtisches (11) in jede einer Bearbeitungsstation mit einem daran angeordneten, von dem eingesetzten Abrichtwerkzeug (17) abzurichtenden Finishwerkzeug (14, 27) zugeordnete Abrichtposition überführbar ist, und dass an der Vorrichtung ortsfest eine zentrale Versorgungsstation (20) für ein dem Antrieb (18) der Abrichteinheit (16) zuzuleitendes Fluid angeordnet und an dem Rundtisch (11) eine Mehrzahl von untereinander durch eine sich längs des Umfanges des Rundtisches (11) erstreckende Versorgungsleitung (24) verbundenen Übernahmestationen (23) für das Fluid angeordnet ist derart, dass in jeder von der Abrichteinheit (16) eingenommenen Abrichtposition eine der Übernahmestationen (23) an die zentrale Versorgungsstation (20) angekoppelt ist, wobei die Abrichteinheit (17) mit einer der Übernahmestationen (23) oder der Versorgungsleitung (24) verbunden ist.

2. Vorrichtung nach Anspruch 1, **dadurch gekennzeichnet, dass** die ortsfeste zentrale Versorgungsstation (20) an einem vom Rundtisch (11) umschlossenen Abschnitt einer den Rundtisch (11) tragenden Vorrichtungssäule (10) angeordnet ist derart, dass die Kopplung zwischen der zentralen Versorgungsstation (20) und den auf dem Rundtisch (11) angeordneten Übernahmestationen (23) oberhalb der Ebene des Rundtisches (11) erfolgt.

3. Vorrichtung nach Anspruch 1, **dadurch gekennzeichnet, dass** die ortsfeste zentrale Versorgungsstation (20) an einem an einer den Rundtisch (11) tragenden Vorrichtungssäule (10) angebrachten, radial bis unter den Rundtisch (11) vorstehenden Arm angeordnet ist und die Kopplung zwischen der zentralen Versorgungsstation (20) und den auf dem Rundtisch (11) angeordneten Übernahmestationen (23) durch die Ebene des Rundtisches (11) hindurch erfolgt.

4. Vorrichtung nach einem der Ansprüche 1 bis 3, **dadurch gekennzeichnet, dass** die Kopplung zwischen zentraler Versorgungsstation (20) und jeder Übernahmestation (23) derart ausgebildet ist, dass in angekoppeltem Zustand eine Relativdrehung des Rundtisches (11) zu der zentralen Versorgungsstation (20) über einen vorgegebenen, begrenzten Drehwinkel möglich ist.

5. Vorrichtung nach Anspruch 4, **dadurch gekennzeichnet, dass** in der zentralen Versorgungsstation (20) und den Übernahmenstationen (23) jeweils ein miteinander koppelbarer Leitungsstutzen angeordnet ist, wobei die Leitungsstutzen jeweils mit einem dem Drehwinkel entsprechenden Bewegungsweg in der zentralen Versorgungsstation (20) und in den Übernahmestationen (23) beweglich angeordnet sind.

6. Vorrichtung nach einem der Ansprüche 1 bis 5, **dadurch gekennzeichnet, dass** das dem Antrieb der Abrichteinheit (16) zuzuführende Fluid Druckluft ist.

7. Vorrichtung nach einem der Ansprüche 1 bis 6, bei welchem wenigstens eine der Bearbeitungsstationen mit einer in Rotation zu versetzenden Topfscheibe (27) als Finishwerkzeug bestückt ist, **dadurch gekennzeichnet, dass** zusätzlich zu der einen Antrieb (18) für das Abrichtwerkzeug (17) aufweisenden Abrichteinheit (16) an dem Rundtisch (11) ein auf dem Rundtisch (11) aufstehender Dorn (30) angeordnet ist, der an seinem oberen freien Ende eine Abrichtfläche (32) für die der Oberfläche des Rundtisches (11) gegenüberliegende Bearbeitungsfläche (28) der Topfscheibe (27) aufweist und durch Drehung des Rundtisches (11) in eine Abrichtposition für jede an einer der Bearbeitungsstationen eingesetzte Topfscheibe (27) bringbar ist.

8. Vorrichtung nach Anspruch 7, **dadurch gekennzeichnet, dass** der Dorn (30) an seinem oberen freien Ende zusätzlich zur Abrichtfläche (32) eine davon räumlich abgesetzte Referenzfläche (35) zur Erfassung des an der Topfscheibe (27) über deren Einsatzzeit eintretenden Verschleißes aufweist.

9. Vorrichtung nach Anspruch 8, **dadurch gekennzeichnet, dass** das obere freie Ende des Dorns (30) gestuft mit einer einen geringeren Durchmesser als der Durchmesser des Dorns (30) aufweisenden aufstehenden Stufe (31) ausgebildet ist, an deren Oberfläche die Abrichtfläche (32) für das Abrichten der Bearbeitungsfläche (28) der Topfscheibe (27) ausgebildet ist.

10. Vorrichtung nach Anspruch 9, **dadurch gekennzeichnet, dass** die Referenzfläche (35) an der die die Abrichtfläche (32) tragenden Stufe (31) umschließenden Oberfläche (33) des Dorns (30) angeordnet ist.

## Claims

1. A device for processing workpieces (13) with at least two processing stations and a rotatably supported circular table (11), wherein at least two clamping devices (12) for respectively clamping a workpiece (13) are arranged on the circular table (11) and the clamped workpieces (13) can be transported into the processing areas of the processing stations by means of a rotatioral motion of the circular table (11), **characterized in that** at least one dressing unit (16) for a finishing tool (14, 27) mounted on a processing station is arranged on the circular table (11) between the two clamping devices (12) and features a drive (18) for a dressing tool (17), wherein said dressing unit can be transferred into each dressing position assigned to a processing station with a finishing tool (14, 27) to be dressed by the inserted dressing tool (17) mounted thereon by rotating the circular table (11), and **in that** a central supply station (20) for a fluid to be supplied to the drive (18) of the dressing unit (16) is stationarily arranged on the device, and **in that** a plurality of transfer stations (23) for the fluid, which are connected to one another by means of a supply line (24) extending along the circumference of the circular table (11), are arranged on the circular table (11) in such a way that one of the transfer stations (22) is coupled to the central supply station (20) in each dressing position assumed by the dressing unit (16), wherein the dressing unit (16) is connected to one of the transfer stations (23) or to the supply line (24).

2. The device according to Claim 1, **characterized in that** the stationary central supply station (20) is arranged on a suction of a device column (10) carrying the circular table (11), which is enclosed by the circular table (11), in such a way that the coupling between the central supply station (20) and the transfer stations (23) arranged on the circular table (11) is realized above the plane of the circular table (11).

3. The device according to Claim 1, **characterized in that** the stationary central supply station (20) is arranged on an arm that is mounted on a device column (10) carrying the circular table (11) and radially protrudes underneath the circular table (11), and **in that** the coupling between the central supply station (20) and the transfer stations (23) arranged on the circular table (11) is realized through the plane of the circular table (11).

4. The device according to one of Claims 1 to 3, **characterized in that** the coupling between the central supply station (20) and each transfer station (23) is realized in such a way that the circular table (11) can be rotated relative to the central supply station (20) by a predefined limited angle of rotation in the coupled state.

5. The device according to Claim 4, **characterized in that** line connection pieces, which can be respectively coupled to one another, are arranged in the central supply station (20) and the transfer stations (23), wherein the line connection pieces respectively are movably arranged in the central supply station (20) and in the transfer stations (23) in such a way that they can be moved by a distance corresponding to the angle of rotation.

6. The device according to one of Claims 1 to 5, **characterized in that** the fluid to be supplied to the drive of the dressing unit (16) consists of compressed air.

7. The device according to one of Claims 1 to 6, in which at least one of the processing stations is fitted with a finishing tool in the form of a cup wheel (27) to be set in rotation, **characterized in that** a mandrel (30) standing on the circular table (11) is arranged on the circular table (11) in addition to the dressing unit (16) featuring a drive (18) for the dressing tool (17), wherein this mandrel features on its upper free end a dressing face (32) for the processing face (28) of the cup wheel (27) lying opposite of the surface of the circular table (11) and said mandrel can be moved into a dressing position for each cup wheel (27) used on one of the processing stations by rotating the circular table (11).

8. The device according to Claim 7, **characterized in that** the mandrel (30) features in addition to the dressing face (32) a reference face (35), which is spatially separated from the dressing face, on its upper free end in order to determine the wear on the cup wheel (27) over its service time.

9. The device according to Claim 8, **characterized in that** the upper free end of the mandrel (30) is designed in a stepped fashion with a step (31) that has a smaller diameter than the diameter of the mandrel (30) and on the surface of which the dressing face (32) for dressing the processing face (28) of the cup wheel (27) is realized.

10. The device according to Claim 9, **characterized in that** the reference face (35) is arranged on the surface (33) of the mandrel (30) that encloses the step (31) carrying the dressing face (32).

## Revendications

1. Dispositif pour l'usinage des pièces à usiner (13), comprenant au moins deux postes d'usinage et un plateau rond (11) monté de manière à pouvoir tourner, sachant qu'au moins deux dispositifs de serrage (12) servant à enserrer respectivement une pièce à usiner (13) sont disposés au niveau du plateau rond (11) et que les pièces à usiner (13) enserrées peuvent être transportées par un mouvement de rotation du plateau rond (11) dans les zones d'usinage des postes d'usinage, **caractérisé en ce qu'**au moins une unité de dressage (16) présentant un entraînement (18) pour un outil de dressage (17) et destinée à un outil de finition (14, 27) installé au niveau d'un poste d'usinage est disposée au niveau du plateau rond (11) entre deux dispositifs de serrage (12), laquelle unité de dressage peut être transférée, par une rotation du plateau rond (11) dans toute position de dressage associée à un poste d'usinage comprenant un outil de finition (14, 27) disposé au niveau dudit poste d'usinage, à dresser par l'outil de dressage (17) utilisé, et **en ce qu'**un poste d'alimentation (20) central destiné à un fluide à acheminer en direction de l'entraînement (18) de l'unité de dressage (16) est disposé de manière immobile au niveau du dispositif, et **en ce qu'**une multitude de postes de prise en charge (23) destinés au fluide, reliés les uns aux autres par un conduit d'alimentation (24) s'étendant le long de la périphérie du plateau rond (11) est disposée au niveau du plateau rond (11) de telle manière que dans toute position de dressage adoptée par l'unité de dressage (16), un des postes de prise en charge (23) est couplé au poste d'alimentation (20) central, sachant que l'unité de dressage (17) est reliée à un des postes de prise en charge (23) ou au conduit d'alimentation (24).

2. Dispositif selon la revendication 1, **caractérisé en ce que** le poste d'alimentation (20) central immobile est disposé au niveau d'une section, entourée par le plateau rond (11), d'un poteau de dispositif (10) supportant le plateau rond (11) de telle manière que le couplage entre le poste d'alimentation (20) central et les postes de prise en charge (23) disposés sur le plateau rond (11) est effectué au-dessus du plan du plateau rond (11).

3. Dispositif selon la revendication 1, **caractérisé en ce que** le poste d'alimentation (20) central immobile est disposé au niveau d'un bras installé au niveau d'un poteau de dispositif (10) supportant le plateau rond (11), faisant saillie radialement jusque sous le plateau rond (11), et **en ce que** le couplage entre le poste d'alimentation (20) central et les postes de prise en charge (23) disposés sur le plateau rond (11) est effectué à travers le plan du plateau rond (11).

4. Dispositif selon l'une quelconque des revendications 1 à 3, **caractérisé en ce que** le couplage entre un poste d'alimentation (20) central et chaque poste de prise en charge (23) est réalisé de telle manière que, dans l'état couplé, un mouvement relatif du plateau rond (11) par rapport au poste d'alimentation (20) central est possible sur un angle de rotation prédéfini, limité.

5. Dispositif selon la revendication 4, **caractérisé en ce que** respectivement une tubulure de conduit pouvant être couplée à une autre tubulure de conduit est disposée dans le poste d'alimentation (20) central et dans les postes de prise en charge (23), sachant que les tubulures de conduit sont disposées de manière mobile respectivement avec une voie de déplacement correspondant à l'angle de rotation dans le poste d'alimentation (20) central et les postes de prise en charge (23).

6. Dispositif selon l'une quelconque des revendications 1 à 5, **caractérisé en ce que** le fluide à acheminer en direction de l'entraînement de l'unité de dressage (16) est de l'air comprimé.

7. Dispositif selon l'une quelconque des revendications 1 à 6, dans le cadre duquel au moins un des postes d'usinage est équipé, en tant qu'outil de finition, d'une meule-boisseau (27) à amener en rotation, **caractérisé en ce qu'**en complément de l'unité de dressage (16) présentant un entraînement (18) pour l'outil de dressage (17), un mandrin (30) en position verticale sur le plateau rond (11) est disposé au niveau du plateau rond (11), lequel mandrin présente, au niveau de son extrémité supérieure libre, une surface de dressage (32) pour la surface d'usinage (28), faisant face à la surface du plateau rond (11), de la meule-boisseau (27) et qui peut être amené par une rotation du plateau rond (11), dans une position de dressage pour chaque meule-boisseau (27) utilisée au niveau d'un des postes d'usinage.

8. Dispositif selon la revendication 7, **caractérisé en ce que** le mandrin (30) présente, au niveau de son extrémité supérieure libre, en complément de la surface de dressage (32), une surface de référence (35) en retrait spatialement de la surface de dressage, servant à détecter l'usure apparaissant au niveau de la meule-boisseau (27) sur sa durée d'utilisation.

9. Dispositif selon la revendication 8, **caractérisé en ce que** l'extrémité supérieure libre du mandrin (30) est réalisée de manière étagée avec un palier (31) vertical présentant un diamètre inférieur au diamètre du mandrin (30), au niveau de la surface duquel palier la surface de dressage (32) est réalisée en vue du dressage de la surface d'usinage (28) de la meule-boisseau (27).

10. Dispositif selon la revendication 9, **caractérisé en ce que** la surface de référence (35) est disposée au niveau de la surface (33) du mandrin (30) entourant le palier (31) supportant la surface de dressage (32).
